# FASCICULE DE BREVET EUROPEEN

(11) **EP 1 946 026 B1**
(45) Date de publication et mention de la délivrance du brevet: **17.01.2018**
(21) Numéro de dépôt: 06820179.7
(22) Date de dépôt: 10.10.2006
(51) Int. Cl.: F25J 1/02, F25J 3/02

(54) **PROCEDE DE TRAITEMENT D'UN COURANT DE GNL OBTENU PAR REFROIDISSEMENT AU MOYEN D'UN PREMIER CYCLE DE REFRIGERATION ET INSTALLATION ASSOCIEE**
VERFAHREN ZUR BEHANDLUNG EINES DURCH KÜHLEN UNTER VERWENDUNG EINES ERSTEN KÜHLZYKLUS ERHALTENEN VERFLÜSSIGTEN ERDGASSTROMS UND VERWANDTE ANLAGE
METHOD FOR TREATING A LIQUEFIED NATURAL GAS STREAM OBTAINED BY COOLING USING A FIRST REFRIGERATING CYCLE AND RELATED INSTALLATION

(30) Priorité: 10.10.2005 FR 0510329
(43) Date de publication de la demande: 23.07.2008
(73) Titulaire: Technip France SA, 92400 Courbevoie (FR)
(72) Inventeur: PARADOWSKI, Henri, F-95800 Cergy (FR)
(74) Mandataire: Lavoix
(86) Numéro de dépôt international: PCT/FR2006/002273
(87) Numéro de publication internationale: WO 2007/042662

(56) Documents cités:
- EP-A- 0 296 313
- FR-A- 1 441 864
- US-A- 5 421 165
- US-A- 5 701 761
- US-A1- 2005 056 051
- US-B1- 6 308 531
- PARADOWSKI H ET AL: "HIGH EFFICIENCY 6 MTPA LNG TRAIN DESIGN VIA TWO DIFFERENT MIXED REFRIGERANT PROCESSES" AICHE NATIONAL MEETING, XX, XX, 10 mars 2002 (2002-03-10), pages 245-247, XP009052299

## Description

La présente invention concerne un procédé de traitement d'un courant de GNL obtenu par refroidissement au moyen d'un premier cycle de réfrigération, le procédé étant du type comprenant les étapes suivantes :
(a) on introduit le courant de GNL porté à une température inférieure à - 100°C dans un premier échangeur thermique ;
(b) on sous-refroidit le courant de GNL dans le premier échangeur thermique par échange thermique avec un fluide réfrigérant pour former un courant de GNL sous-refroidi ; et
(c) on fait subir au fluide réfrigérant un deuxième cycle de réfrigération semi-ouvert, indépendant du premier cycle.

On connaît de US -B- 6 308 531 un procédé du type précité, dans lequel on liquéfie un courant de gaz naturel à l'aide d'un premier cycle de réfrigération qui met en oeuvre la condensation et la vaporisation d'un mélange d'hydrocarbures. La température du gaz obtenu est d'environ -100°C. Puis, on sous-refroidit le GNL produit jusqu'à environ -170°C à l'aide d'un deuxième cycle de réfrigération de type dit « cycle de Brayton inversé » semi-ouvert comprenant un compresseur à étages et une turbine de détente de gaz.

Un tel procédé ne donne pas entière satisfaction. En effet, le rendement maximal du cycle dit de Brayton inversé est limité à 40% environ. Par ailleurs, son fonctionnement en cycle semi-ouvert est difficile à mettre en oeuvre.

L'Article « High efficiency 6MTPA LNG Train Design Via Two Différent Mixed Refrigerant Processes » XP009052299 décrit un procédé de traitement comprenant notamment les étapes (a) à (g) définies dans la revendication 1.

Toutefois, ce procédé ne comprend pas les étapes suivantes :
- le courant de fluide réfrigérant comprimé issu du deuxième échangeur thermique est séparé en un courant de refroidissement principal et en le courant de sous-refroidissement du GNL ;
- le courant de refroidissement principal est détendu sensiblement jusqu'à la pression basse dans une turbine principale,
- le courant de sous-refroidissement du GNL issu du premier échangeur thermique après détente forme un courant essentiellement liquide de sous-refroidissement du GNL ;
- le courant essentiellement liquide de sous-refroidissement est vaporisé dans le premier échangeur thermique pour former le courant de sous-refroidissement réchauffé ;
- le courant de sous-refroidissement issu de la turbine principale est mélangé avec le courant de sous-refroidissement réchauffé pour former un courant de mélangé;
- le courant de mélange est réchauffé successivement dans le troisième échangeur thermique, puis dans le deuxième échangeur thermique pour former le courant de fluide réfrigérant réchauffé qui est par la suite comprimé dans le compresseur à étages.

Un but de l'invention est donc de disposer d'un procédé autonome de traitement d'un courant de GNL, qui présente un rendement amélioré et qui peut facilement être mis en oeuvre dans des unités de structures diverses.

A cet effet, l'invention a pour objet un procédé selon la revendication 1.

Le procédé selon l'invention peut comprendre une ou plusieurs des caractéristiques des revendications 2 à 10.

L'invention a également pour objet une installation selon la revendication 11.

L'installation selon l'invention peut comprendre une ou plusieurs des caractéristiques des revendications 12 à 19.

Des exemples de mise en oeuvre de l'invention vont maintenant être décrits en regard des dessins annexés, sur lesquels :
- la Figure 1 est un schéma synoptique fonctionnel d'une première installation selon l'invention ;
- la Figure 2 est un graphe représentant les courbes d'efficacité du deuxième cycle de réfrigération de l'installation de la Figure 1, en fonction de la température du GNL à l'entrée du premier échangeur ;
- la Figure 3 est un schéma analogue à celui de la Figure 1 d'une deuxième installation selon l'invention ;
- la Figure 4 est un schéma analogue à celui de la Figure 1 d'une troisième installation selon l'invention ; et
- la Figure 5 est un schéma analogue à celui de la Figure 1 d'une quatrième installation selon l'invention.

La première installation 9 de sous-refroidissement selon l'invention, représentée sur la Figure 1, est destinée à la production, à partir d'un courant 11 de gaz naturel liquéfié (GNL) de départ porté à une température inférieure à - 90°C, d'un courant de GNL déazoté 13. L'installation 9 produit également un courant de gaz combustible 16 riche en azote.

Comme illustré par la Figure 1, le courant 11 de GNL de départ est produit par une unité 15 de liquéfaction de gaz naturel comprenant un premier cycle 17 de réfrigération. Le premier cycle 17 comporte par exemple un cycle comprenant des moyens de condensation et de vaporisation d'un mélange d'hydrocarbures.

L'installation 9 comprend un premier échangeur thermique 19 de sous-refroidissement, un deuxième cycle de réfrigération 21 semi-ouvert, indépendant du premier cycle 17, et une unité de déazotation 23.

Le deuxième cycle de réfrigération 21 comprend un appareil de compression 25 à étages comportant une pluralité d'étages 27 de compression. Chaque étage 27 comprend un compresseur 29 et un réfrigérant 31.

Le deuxième cycle 21 comprend en outre un deuxième échangeur thermique 33, un troisième échangeur thermique 35, une vanne de détente 37 et un compresseur auxiliaire 39 accouplé à une turbine principale de détente 41. Le deuxième cycle 21 comprend également un réfrigérant auxiliaire 43.

Dans l'exemple représenté sur la Figure 1, l'appareil 25 de compression à étages comprend quatre compresseurs 29. Les quatre compresseurs 29 sont entraînés par la même source 45 d'énergie extérieure. La source 45 est par exemple un moteur de type turbine à gaz.

Les réfrigérants 31 et 43 sont refroidis par de l'eau et/ou de l'air.

L'unité de déazotation 23 comprend une turbine hydraulique intermédiaire 47 couplée à un générateur de courant 48, une colonne 49 de distillation, un échangeur thermique 51 de tête de colonne et un échangeur thermique 53 de pied de colonne. Il comprend en outre une pompe 55 d'évacuation du GNL déazoté 13.

Dans tout ce qui suit, on désignera par une même référence un courant de liquide et la conduite qui le véhicule, les pressions considérées sont des pressions absolues, et les pourcentages considérés sont des pourcentages molaires.

Le courant de GNL de départ 11 issu de l'unité de liquéfaction 15 est à une température inférieure à - 90°C, par exemple à - 130°C. Ce courant 11 comprend par exemple sensiblement 5% d'azote, 90% de méthane et 5% d'éthane, et son débit est de 50 000 kmol/h.

Le courant de GNL 11 est introduit dans le premier échangeur thermique 19, où il est sous-refroidi jusqu'à une température de - 150°C pour produire un courant 57 de GNL sous-refroidi.

Le courant 57 est ensuite introduit dans la turbine hydraulique 47 et détendu dynamiquement jusqu'à une pression basse, pour former un courant 59 détendu. Ce courant 59 est essentiellement liquide, c'est-à-dire qu'il contient moins de 2% mol de gaz. Le courant 59 est refroidi dans l'échangeur thermique de pied 53, puis introduit dans une vanne de détente 61 où il forme un courant 64 d'alimentation de la colonne 49.

Le courant 64 est introduit en tête de la colonne de distillation 49, à une pression basse de distillation. La pression basse de distillation est légèrement supérieure à la pression atmosphérique. Dans cet exemple, cette pression est 1,25 bar, et la température du courant 64 est environ -165°C.

Un courant d'appoint 63 de gaz naturel, sensiblement de même composition que le courant de GNL de départ 11, est refroidi dans l'échangeur de tête 51 puis détendu dans une vanne 65 et mélangé au courant de GNL sous-refroidi détendu 59 en amont de la vanne 61.

Un courant 68 de rebouillage est extrait de la colonne 49 à un étage intermédiaire Ni, situé au voisinage du fond de cette colonne. Le courant 68 est introduit dans l'échangeur 53, où il se réchauffe par échange thermique avec le courant de GNL 59 sous-refroidi détendu, avant d'être réintroduit dans la colonne 49 sous le niveau intermédiaire Ni.

Un courant de pied liquide 67 contenant moins de 1 % d'azote est extrait de la colonne 49. Ce courant de pied 67 est pompé par la pompe 55 pour former le courant de GNL déazoté 13 destiné à être envoyé à un stockage.

Un courant de tête gazeux 69, contenant près de 50 % d'azote, est extrait de la colonne de distillation 49. Ce courant 69 est réchauffé par échange thermique avec le courant d'appoint 63 dans l'échangeur de tête 51 pour former un courant de tête réchauffé 71. Ce courant 71 est introduit dans le premier étage 27A de l'appareil de compression 25.

Le courant de tête réchauffé 71 est successivement comprimé dans le premier étage 27A et dans le deuxième étage 27B du compresseur 25 jusqu'à sensiblement une pression basse de cycle PB, puis comprimé dans le troisième étage de compression 27C avant d'être introduit dans le quatrième étage de compression 27D. Dans chaque étage 27 du compresseur, le courant de tête 71 subit une compression dans le compresseur 29 suivi d'un refroidissement à une température d'environ 35°C dans le réfrigérant 31 associé.

Une première partie 16 du courant de tête comprimé dans le quatrième étage de compression 27D est extraite du compresseur 29D, à une pression intermédiaire PI, pour former le courant de gaz combustible.

La pression intermédiaire PI est par exemple supérieure à 20 bars, et de préférence sensiblement égale à 30 bars. La pression basse de cycle PB est par exemple inférieure à 20 bars.

Une deuxième partie 73 du courant de tête poursuit sa compression dans le compresseur 29D jusqu'à une pression moyenne sensiblement égale à 50 bars pour former un courant de fluide réfrigérant de départ.

Le courant 73 est refroidi dans l'échangeur 31D puis introduit dans le compresseur auxiliaire 39.

Le débit du courant de fluide réfrigérant de départ 73 est très supérieur au débit du courant de gaz combustible 16. Le rapport entre les deux débits est, dans cet exemple, sensiblement égal à 6,5.

Le courant 73 est alors comprimé dans le compresseur 39 jusqu'à une pression haute de cycle PH. Cette pression haute est comprise entre 40 et 100 bars, de préférence entre 50 et 80 bars et avantageusement entre 60 et 75 bars.

Le courant 73 issu du compresseur 39 forme, après passage dans le réfrigérant 43, un courant de fluide réfrigérant comprimé 75. Le courant de tête 69 contient moins de 5% en masse d'hydrocarbures ${C}_{2}^{+} ,$ de sorte que le courant 75 est purement gazeux. Lorsque la pression haute est supérieure à 60 bars environ, le courant 75 est un fluide supercritique.

Le courant 75 est ensuite refroidi dans le deuxième échangeur thermique 33 et séparé à la sortie de cet échangeur 33 en un courant minoritaire 77 de sous-refroidissement du GNL et un courant majoritaire 79 de refroidissement principal. Le rapport de ces deux débits est de l'ordre de 0,5.

Le courant de sous-refroidissement 77 est refroidi dans le troisième échangeur 35, puis dans le premier échangeur 19 pour former un courant 81 de sous-refroidissement refroidi. Le courant 81 est détendu jusqu'à la pression basse de cycle PB dans la vanne 37, d'où il sort sous la forme d'un courant de sous-refroidissement essentiellement liquide 83, c'est-à-dire contenant moins de 10% mol de gaz.

Le courant 83 est alors introduit dans le premier échangeur 19, où il se vaporise et refroidit par échange thermique le courant 81 et le courant de GNL de départ 11, pour former, à la sortie du premier échangeur 19, un courant 85 de sous-refroidissement réchauffé.

Le courant principal gazeux 79 est détendu dans la turbine 41 jusqu'à sensiblement la pression basse de cycle PB et mélangé au courant réchauffé 85 issu du premier échangeur 19 pour former un courant de mélange 87. Le courant de mélange 87 est alors introduit successivement dans le troisième échangeur 35, puis dans le deuxième échangeur 33, où il refroidit par relation d'échange thermique, respectivement le courant de sous-refroidissement 77 et le courant de fluide réfrigérant comprimé 75.

Le courant de mélange réchauffé 89 issu de l'échangeur 33 est alors introduit dans l'appareil de compression 25 à l'entrée du troisième étage de compression 27C, sensiblement à la pression basse PB.

A titre d'illustration, les valeurs de pression, des températures et des débits dans le cas où la pression haute de cycle PH est sensiblement égale à 75 bars sont données dans le tableau ci-dessous.

**TABLEAU 1**

| Courant | Température °C | Pression (bars) | Débit (kmol/h) |
|---|---|---|---|
| 11 | -130,0 | 49,1 | 50000 |
| 13 | -161,1 | 5,3 | 46724 |
| 16 | 67,0 | 30,0 | 4876 |
| 57 | -150,0 | 49,0 | 50000 |
| 59 | -150,7 | 5,0 | 50000 |
| 63 | -34,0 | 50,0 | 1600 |
| 64 | -164,9 | 1,3 | 51600 |
| 67 | -161,1 | 1,2 | 46724 |
| 69 | -165,2 | 1,2 | 4876 |
| 71 | -48,6 | 1,2 | 4876 |
| 73 | 124,0 | 50,9 | 31768 |
| 75 | 35,0 | 74,7 | 31768 |
| 77 | -38,2 | 74,2 | 11496 |
| 79 | -38,2 | 74,2 | 20272 |
| 81 | -150,0 | 73,6 | 11496 |
| 83 | -155,2 | 11,0 | 11496 |
| 85 | -132,0 | 10,9 | 11496 |
| 87 | -130,3 | 10,9 | 31768 |
| 89 | 34,38 | 10,7 | 31768 |

Sur la Figure 2, la courbe 91 d'efficacité du cycle 21 dans le procédé selon l'invention est représentée en fonction de la valeur de température du courant de GNL 11. Comme l'illustre cette Figure, les rendements sont supérieurs à 44%, ce qui constitue un gain notable par rapport aux procédés de l'état de la technique faisant intervenir un cycle dit de Brayton inversé semi-ouvert.

Ce résultat est obtenu de manière simple, puisqu'il n'est pas nécessaire de prévoir des moyens de stockage et de préparation d'un fluide réfrigérant, le fluide réfrigérant 73 étant délivré en continu par l'installation 9.

Le procédé et l'installation 9 de la présente invention sont utilisés soit dans des unités de liquéfaction nouvelles, soit pour améliorer les performances d'unités de production de GNL existantes. Dans ce dernier cas, à puissance consommée égale, la production de GNL déazoté peut être augmentée de 5% à 20%. Le procédé et l'installation 9 selon l'invention peuvent également être utilisés pour sous-refroidir et déazoter du GNL produit dans des procédés d'extraction de liquides du gaz naturel (LGN).

L'installation 99 représentée sur la Figure 3 diffère de la première installation 9 en ce que la vanne de détente 37 située en aval du premier échangeur est remplacée par une turbine 101 de détente dynamique accouplée à un générateur de courant 103.

Le procédé de traitement du courant de GNL dans cette installation est par ailleurs identique au procédé mis en oeuvre dans l'installation 9, aux valeurs numériques près.

Dans une variante représentée en pointillés sur la Figure 3, un courant d'éthane 92 est mélangé au courant de mélange réchauffé 89, avant son introduction dans le troisième étage de compression 27C.

L'efficacité du cycle 21 est alors encore augmentée, comme l'illustre la courbe 93 de la Figure 2.

La troisième installation selon l'invention 104 est représentée sur la Figure 4. Cette installation 104 diffère de la deuxième installation 99 en ce qu'elle comprend en outre un troisième cycle de réfrigération 105 fermé, indépendant des premier et deuxième cycles 17 et 21.

Le troisième cycle 105 comporte un compresseur secondaire 107, des premier et deuxième réfrigérants secondaires 109A et 109B, une vanne de détente 111 et un ballon séparateur 113.

Ce cycle est mis en oeuvre à l'aide d'un courant de fluide réfrigérant secondaire 115 constitué de propane. Le courant gazeux 115 à la basse pression est introduit dans le compresseur 107, puis refroidi et condensé à la haute pression dans les réfrigérants 109A et 109B pour former un courant 117 de propane partiellement liquide. Ce courant 117 est refroidi dans l'échangeur 33, puis introduit dans la vanne de détente 111, où il est détendu et forme un courant diphasique de propane détendu 119.

Le courant 119 est introduit dans le ballon séparateur 113 pour former une fraction liquide 121 extraite du pied du ballon 113. La fraction 121 est introduite dans l'échangeur 33, où elle est vaporisée par échange thermique avec le courant 117 et avec le courant 75 de fluide réfrigérant comprimé, avant d'être introduite dans le ballon 113.

La fraction gazeuse issue de la tête du ballon 113 forme le courant de propane gazeux 115.

Comme l'illustre la courbe 123 de la Figure 2, l'efficacité du cycle 21 est alors augmentée de 4% en moyenne par rapport à l'efficacité du procédé mis en oeuvre dans la première installation 9.

La quatrième installation 25 selon l'invention 125, représentée sur la Figure 5, diffère de celle représentée sur la Figure 4 en ce que le troisième cycle réfrigérant 105 est dépourvu de ballon séparateur 113. Le courant 119 issu de la vanne 111 est donc directement introduit dans le deuxième échangeur 33 et totalement vaporisé dans cet échangeur.

Par ailleurs, le fluide réfrigérant 115 est composé d'un mélange d'éthane et de propane. La teneur en éthane dans le fluide 115 est sensiblement égale à la teneur en propane.

Comme l'illustre la courbe 126 de la Figure 2, l'efficacité moyenne du deuxième cycle de réfrigération est alors augmentée de 0,5% environ par rapport à l'efficacité du procédé mis en oeuvre dans la troisième installation 104 lorsque la température est inférieure à - 130°C. En tenant compte de l'énergie produite par la turbine 47, le rendement global de l'installation de la Figure 5 est légèrement supérieur à 50%, contre environ 47,5% pour celle de la Figure 1, 47,6% pour celle de la Figure 3 et 49,6% pour celle de la Figure 4.

## Revendications

1. Procédé de traitement d'un courant (11) de GNL obtenu par refroidissement au moyen d'un premier cycle de réfrigération (17), le procédé étant du type comprenant les étapes suivantes :
(a) on introduit le courant de GNL (11) porté à une température inférieure à -100°C dans un premier échangeur thermique (19) ;
(b) on sous-refroidit le courant de GNL (11) dans le premier échangeur thermique par échange thermique avec un fluide réfrigérant (83) pour former un courant de GNL sous-refroidi (57) ; et
(c) on fait subir au fluide réfrigérant (83) un deuxième cycle de réfrigération (21) semi-ouvert, indépendant du premier cycle (15),
(d) on détend dynamiquement le courant de GNL sous-refroidi (57) dans une turbine intermédiaire (47) en maintenant ce courant essentiellement à l'état liquide ;
(e) on refroidit et on détend le courant (59) issu de la turbine intermédiaire (47), puis on l'introduit dans une colonne de distillation (49) ;
(f) on récupère un courant de GNL déazoté (67) en pied de la colonne (49), et un courant de gaz (69) en tête de la colonne (49) ; et
(g) on comprime le courant de gaz de tête (69) dans un compresseur à étages (25), et on extrait, à un étage de pression intermédiaire (29D) du compresseur (25), une première partie (16) du courant de gaz de tête (69) porté à une pression intermédiaire PI pour former un courant de gaz combustible;
le deuxième cycle de réfrigération (21) comportant les étapes suivantes :
(i) on forme un courant de fluide réfrigérant de départ (73) à partir d'une deuxième partie du gaz de tête (69) comprimé à la pression intermédiaire PI ;
(ii) on comprime le courant de fluide réfrigérant de départ (73) jusqu'à une pression haute PH supérieure à la pression intermédiaire PI pour former un courant de fluide réfrigérant comprimé (75) ;
(iii) on refroidit le courant de fluide réfrigérant comprimé (75) dans un deuxième échangeur thermique (33) ;
(iv) on sépare le courant de fluide réfrigérant comprimé (75) issu du deuxième échangeur thermique (33) en un courant de refroidissement principal (79) et un courant de sous-refroidissement du GNL (77) ;
(v) on refroidit le courant de sous-refroidissement (77) dans un troisième échangeur thermique (35) puis dans le premier échangeur thermique (19);
(vi) on détend le courant de sous-refroidissement (81) issu du premier échangeur thermique (19) jusqu'à une pression basse PB inférieure à la pression intermédiaire PI pour former un courant essentiellement liquide (83) de sous-refroidissement du GNL ;
(vii) on vaporise le courant essentiellement liquide de sous-refroidissement (83) dans le premier échangeur thermique (19) pour former un courant de sous-refroidissement réchauffé (85) ;
(viii) on détend le courant de refroidissement principal (79) sensiblement jusqu'à la pression basse PB dans une turbine principale (41), et on mélange le courant de refroidissement issu de la turbine principale (41) avec le courant de sous-refroidissement réchauffé (85) pour former un courant de mélange (87) ;
(ix) on réchauffe le courant de mélange (87) successivement dans le troisième échangeur thermique (35) puis dans le deuxième échangeur thermique (33) pour former un courant de mélange réchauffé (89) ; et
(x) on introduit le courant de mélange réchauffé (89) dans le compresseur (25) à un étage de pression basse (29C) situé en amont de l'étage de pression intermédiaire (29D).

2. Procédé selon la revendication 1, **caractérisé en ce que** la pression haute PH est comprise entre 40 et 100 bars environ, de préférence entre 50 et 80 bars environ et notamment entre 60 et 75 bars environ.

3. Procédé selon l'une des revendications 1 ou 2, **caractérisé en ce que** la pression basse PB est inférieure à environ 20 bars.

4. Procédé selon l'une quelconque des revendications précédentes, **caractérisé en ce que**, lors de l'étape (vi), on détend dynamiquement le courant de sous-refroidissement (81) issu du premier échangeur thermique (19) dans une turbine de détente de liquide (101).

5. Procédé selon l'une quelconque des revendications précédentes, **caractérisé en ce que**, lors de l'étape (ii), on comprime au moins partiellement le courant de fluide réfrigérant de départ (73) dans un compresseur auxiliaire (39) accouplé à la turbine principale (41).

6. Procédé selon l'une quelconque des revendications précédentes, **caractérisé en ce que** lors de l'étape (i), on introduit un courant (92) d'hydrocarbures en C₂ dans le compresseur (25) pour former une partie du courant de fluide réfrigérant de départ (73).

7. Procédé selon l'une quelconque des revendications précédentes, **caractérisé en ce que**, lors de l'étape (iii), on met le courant de fluide réfrigérant comprimé (75) en relation d'échange thermique avec un fluide réfrigérant secondaire (117) circulant dans le deuxième échangeur thermique (33), le fluide réfrigérant secondaire (117) subissant un troisième cycle de réfrigération (105) dans lequel on le comprime à la sortie du deuxième échangeur thermique (33), on le refroidit, et on le condense au moins partiellement, puis on le détend avant de le vaporiser dans le deuxième échangeur thermique (33).

8. Procédé selon la revendication 7, **caractérisé en ce que** le fluide réfrigérant secondaire (117) comprend du propane et éventuellement de l'éthane.

9. Procédé selon l'une quelconque des revendications précédentes, **caractérisé en ce qu'**avant la détente de l'étape (e), on mélange le courant issu de la turbine intermédiaire (47) avec un courant d'appoint (63) de gaz naturel refroidi par échange thermique avec le courant de gaz de tête (69) dans un quatrième échangeur thermique (51).

10. Procédé selon l'une quelconque des revendications précédentes, **caractérisé en ce que** la teneur en ${C}_{2}^{+}$ du gaz de tête (69) est telle que le courant refroidi par le deuxième échangeur thermique (33) est purement gazeux.

11. Installation (9 ; 99 ; 104 ; 125) de traitement d'un courant (11) de GNL obtenu par refroidissement au moyen d'un premier cycle de réfrigération (17), l'installation (9 ; 99 ; 104 ; 125) étant du type comprenant :
- des moyens de sous-refroidissement du courant de GNL (11) comprenant un premier échangeur thermique (19) pour mettre le courant de GNL en relation d'échange thermique avec un fluide réfrigérant (83) ; et
- un deuxième cycle de réfrigération (21) semi-ouvert, indépendant du premier cycle (15),
- une turbine intermédiaire (47) de détente dynamique du courant de GNL sous-refroidi (57) issu du premier échangeur thermique (19) ;
- des moyens (53, 61) de refroidissement et de détente du courant (59) issu de la turbine intermédiaire (47),
- une colonne de distillation (49) reliée aux moyens (53, 61) de refroidissement et de détente ;
- des moyens de récupération d'un courant de GNL déazoté (67) en pied de la colonne (49), et des moyens de récupération d'un courant de gaz (69) en tête de la colonne (49) ;
- un compresseur à étages (25) relié aux moyens de récupération du courant de gaz de tête (69) de la colonne (49) ; et
- des moyens d'extraction d'une première partie (16) du courant de gaz de tête (69) piqués à un étage de pression intermédiaire (29D) du compresseur (25), pour former un courant de gaz combustible;
le deuxième cycle de réfrigération (21) comportant
- des moyens de formation d'un courant de fluide réfrigérant de départ (73) à partir d'une deuxième partie du gaz de tête (69) comprimée à la pression intermédiaire ;
- des moyens (39) de compression du courant de fluide réfrigérant de départ (73) jusqu'à une pression haute PH supérieure à la pression intermédiaire PI pour former un courant de fluide réfrigérant comprimé (75) ;
- un deuxième échangeur thermique (33) pour refroidir le courant de fluide réfrigérant comprimé (75) ;
- des moyens de séparation du courant de fluide réfrigérant comprimé (75) issu du deuxième échangeur thermique (33) en un courant de refroidissement principal (79) et un courant de sous-refroidissement du GNL (77) ;
- un troisième échangeur thermique (35) pour refroidir le courant de sous-refroidissement (77) ;
- des moyens d'introduction du courant de sous-refroidissement (77) issu du troisième échangeur thermique (35) dans le premier échangeur thermique (19) ;
- des moyens (37 ; 101) de détente du courant de sous-refroidissement (81) issu du premier échangeur thermique (19) jusqu'à une pression basse PB inférieure à la pression intermédiaire PI pour former un courant essentiellement liquide (83) de sous-refroidissement du GNL ;
- des moyens de circulation du courant essentiellement liquide de sous-refroidissement (83) dans le premier échangeur thermique pour former un courant de sous-refroidissement réchauffé (85) ;
- une turbine principale (41) de détente du courant de refroidissement principal (79) sensiblement jusqu'à la pression basse PB ;
- des moyens de mélange du courant de refroidissement issu de la turbine principale (41) avec le courant de sous-refroidissement réchauffé (85) pour former un courant de mélange (87) ;
- des moyens de circulation du courant de mélange (87) successivement dans le troisième échangeur thermique (35) puis dans le deuxième échangeur thermique (33) pour former un courant de mélange réchauffé (89) ;
- des moyens d'introduction du courant de mélange réchauffé (89) dans le compresseur (25) à un étage de pression basse (29C) situé en amont de l'étage de pression intermédiaire (29D).

12. Installation (9; 99; 104; 125) selon la revendication 11, **caractérisée en ce que** la pression haute PH est comprise entre 40 et 100 bars environ, de préférence entre 50 et 80 bars environ et notamment entre 60 et 75 bars environ.

13. Installation (9 ; 99 ; 104 ; 125) selon l'une des revendications 11 ou 12, **caractérisée en ce que** la pression basse PB est inférieure à environ 20 bars.

14. Installation (99; 104; 125) selon l'une quelconque des revendications 11 à 13, **caractérisée en ce que** les moyens (37 ; 101) de détente du courant de sous-refroidissement (81) issu du premier échangeur thermique (19) comprennent une turbine de détente de liquide (101).

15. Installation (9; 99; 104; 125) selon l'une quelconque des revendications 11 à 14, **caractérisée en ce que** les moyens (39) de compression du courant de fluide réfrigérant de départ (73) comprennent un compresseur auxiliaire (39) accouplé à la turbine principale (41).

16. Installation (99) selon l'une quelconque des revendications 11 à 15, **caractérisée en ce que** le deuxième cycle de réfrigération (21) comprend des moyens d'introduction d'un courant (92) d'hydrocarbures en dans le compresseur (25) pour former une partie du courant de fluide réfrigérant de départ (73).

17. Installation (104 ; 125) selon l'une quelconque des revendications 11 à 16, **caractérisée en ce que** le deuxième échangeur thermique (33) comprend des moyens de circulation d'un fluide réfrigérant secondaire (117), l'installation (104; 125) comprenant un troisième cycle de réfrigération (105) comportant des moyens secondaires (107) de compression du fluide réfrigérant secondaire (115) issu du troisième échangeur thermique (35), des moyens secondaires (109, 111) de refroidissement et de détente du fluide réfrigérant secondaire (117) issu des moyens secondaires de compression (107), et des moyens d'introduction du fluide réfrigérant secondaire (119) issu des moyens de détente secondaires (111) dans le deuxième échangeur thermique (33).

18. Installation (104 ; 125) selon la revendication 17, **caractérisée en ce que** le fluide réfrigérant secondaire (117) comprend du propane et éventuellement de l'éthane.

19. Installation (9; 99; 104; 125) selon l'une quelconque des revendications 11 à 18, **caractérisée en ce qu'**elle comprend des moyens de mélange du courant de GNL sous-refroidi (59) avec un courant d'appoint (63) de gaz naturel, et un quatrième échangeur thermique (51) pour mettre en relation d'échange thermique le courant d'appoint (63) avec le courant de gaz de tête (69).

## Patentansprüche

1. Verfahren zur Behandlung eines LNG-Stromes (11), erhalten durch Kühlung mittels eines ersten Kühlkreislaufs (17), wobei das Verfahren von der Art ist, die die folgenden Schritte umfasst:
(a) man führt den LNG-Strom (11), der auf eine Temperatur von unter -100°C gebracht wurde, in einen ersten Wärmetauscher (19) ein;
(b) man unterkühlt den LNG-Strom (11) in dem ersten Wärmetauscher durch Wärmeaustausch mit einer Kühlflüssigkeit (83), um einen unterkühlten LNG-Strom (57) zu bilden; und
(c) man setzt die Kühlflüssigkeit (83) einem halboffenen zweiten Kühlkreislauf (21) aus, der vom ersten Kreislauf (15) unabhängig ist,
(d) man entspannt dynamisch den unterkühlten LNG-Strom (57) in einer Zwischenturbine (47), indem dieser Strom im Wesentlichen im flüssigen Zustand gehalten wird;
(e) man kühlt und entspannt den aus der Zwischenturbine austretenden Strom (59), dann führt man ihn in eine Destillationssäule (49) ein;
(f) man gewinnt einen entstickten LNG-Strom (67) am Fuße der Säule (49) und einen Gasstrom (69) am Kopf der Säule (49); und
(g) man komprimiert den Kopfgasstrom (69) in einem Stufenkompressor (25) und man entnimmt, bei einer mittleren Druckstufe (29D) des Kompressors, einen ersten Teil (16) des Kopfgasstroms (69), der auf einen mittleren Druck PI gebracht worden ist, um ein Brenngasstrom zu bilden;
wobei der zweite Kühlkreislauf (21) die folgenden Schritte umfasst:
(i) man bildet einen Ausgangsstrom an Kühlflüssigkeit (73) aus einem zweiten Teil des Kopfgases (69), das mit dem mittleren Druck PI komprimiert wurde;
(ii) man komprimiert den Ausgangsstrom an Kühlflüssigkeit (73) bis zu einem hohen Druck PH, der höher als der mittlere Druck PI ist, um einen komprimierten Kühlflüssigkeitsstrom (75) zu bilden;
(iii) man kühlt den komprimierten Kühlflüssigkeitsstrom (75) in einem zweiten Wärmetauscher (33);
(iv) man trennt den komprimierten Kühlflüssigkeitsstrom (75), der aus dem zweiten Wärmetauscher (33) austritt, in einen Hauptkühlstrom (79) und einen LNG-Unterkühlungsstrom (77);
(v) man kühlt den Unterkühlungsstrom (77) in einem dritten Wärmetauscher (35), dann in dem ersten Wärmetauscher (19);
(vi) man entspannt den aus dem ersten Wärmetauscher (19) austretenden Unterkühlungsstrom (81) bis auf einen niedrigen Druck PB, der weniger als der mittlere Druck PI beträgt, um einen im Wesentlichen flüssigen Strom (83) zur Unterkühlung des LNG zu bilden;
(vii) man verdampft den im Wesentlichen flüssigen Unterkühlungsstrom (83) in dem ersten Wärmetauscher (19), um einen aufgewärmten Unterkühlungsstrom (85) zu bilden;
(viii) man entspannt den Hauptkühlstrom (79) deutlich bis auf den niedrigen Druck PB in einer Hauptturbine (41), und man mischt den aus der Hauptturbine (41) austretenden Kühlstrom mit dem aufgewärmten Unterkühlungsstrom (85), um einen gemischten Strom (87) zu bilden;
(ix) man wärmt den gemischten Strom (87) nacheinander in dem dritten Wärmetauscher (35), dann in dem zweiten Wärmetauscher (33) auf, um einen aufgewärmten gemischten Strom (89) zu bilden; und
(x) man führt den aufgewärmten gemischten Strom (89) in den Kompressor (25) bei einer niedrigen Druckstufe (29C), die sich vor der mittleren Druckstufe (29D) befindet, ein.

2. Verfahren nach Anspruch 1, **dadurch gekennzeichnet, dass** der hohe Druck PH ungefähr zwischen 40 und 100 bar liegt, vorzugsweise ungefähr zwischen 50 und 80 bar und insbesondere ungefähr zwischen 60 und 75 bar.

3. Verfahren nach einem der Ansprüche 1 oder 2, **dadurch gekennzeichnet, dass** der niedrige Druck PB weniger als ungefähr 20 bar beträgt.

4. Verfahren nach einem der vorstehenden Ansprüche, **dadurch gekennzeichnet, dass** bei dem Schritt (vi) der aus dem ersten Wärmetauscher (19) austretende Unterkühlungsstrom (81) in einer Flüssigkeitsexpansionsturbine (101) dynamisch entspannt wird.

5. Verfahren nach einem der vorstehenden Ansprüche, **dadurch gekennzeichnet, dass** bei dem Schritt (ii) der Ausgangsstrom an Kühlflüssigkeit (73) in einem mit der Hauptturbine (41) gekoppelten Zusatzkompressor (39) mindestens teilweise komprimiert wird.

6. Verfahren nach einem der vorstehenden Ansprüche, **dadurch gekennzeichnet, dass** bei dem Schritt (i) ein Strom (92) von C₂-Kohlenwasserstoffen in den Kompressor (25) eingeführt wird, um einen Teil des Ausgangsstroms an Kühlflüssigkeit (73) zu bilden.

7. Verfahren nach einem der vorstehenden Ansprüche, **dadurch gekennzeichnet, dass** bei dem Schritt (iii) der komprimierte Kühlflüssigkeitsstrom (75) in Wärmeaustauschbeziehung gesetzt wird mit einer sekundären Kühlflüssigkeit (117), die in dem zweiten Wärmetauscher (33) fließt, wobei die sekundäre Kühlflüssigkeit (117) einem dritten Kühlkreislauf (105) ausgesetzt wird, in welchem man sie am Ausgang des zweiten Wärmetauschers (33) komprimiert, sie kühlt und sie mindestens teilweise kondensiert, sie dann entspannt, bevor sie in dem zweiten Wärmetauscher (33) verdampft wird.

8. Verfahren nach Anspruch 7, **dadurch gekennzeichnet, dass** die sekundäre Kühlflüssigkeit (117) Propan und eventuell Ethan enthält.

9. Verfahren nach einem der vorstehenden Ansprüche, **dadurch gekennzeichnet, dass** vor der Entspannung des Schrittes (e) der aus der Zwischenturbine (47) austretende Strom gemischt wird mit einem unterstützenden Strom (63) aus Erdgas, der durch Wärmeaustausch mit dem Kopfgasstrom (69) in einem vierten Wärmetauscher (51) gekühlt worden ist.

10. Verfahren nach einem der vorstehenden Ansprüche, **dadurch gekennzeichnet, dass** der ${C}_{2}^{+} - Gehalt$ des Kopfgases (69) dergestalt ist, dass der durch den zweiten Wärmetauscher (33) gekühlte Strom rein gasförmig ist.

11. Anlage (9; 99; 104; 125) zur Behandlung eines LNG-Stroms (11), erhalten durch Kühlung mittels eines ersten Kühlkreislaufs (17), wobei die Anlage (9; 99; 104; 125) von der Art ist, die umfasst:
- Mittel zur Unterkühlung des LNG-Stroms (11), umfassend einen ersten Wärmetauscher (19), um den LNG-Strom in Wärmeaustauschbeziehung mit einer Kühlflüssigkeit (83) zu setzen; und
- einen halboffenen zweiten Kühlkreislauf (21), der von dem ersten Kreislauf (15) unabhängig ist,
- eine Zwischenturbine (47) zur dynamischen Entspannung des unterkühlten LNG-Stroms (57) aus dem ersten Wärmetauscher (19);
- Mittel (53, 61) zur Kühlung und zur Entspannung des aus der Zwischenturbine (47) austretenden Stroms (59),
- eine Destillationssäule (49), die mit den Mitteln (53, 61) zur Kühlung und zur Entspannung verbunden ist;
- Mittel zur Gewinnung eines entstickten LNG-Stroms (67) am Fuße der Säule (49), und Mittel zur Gewinnung eines Gasstroms (69) am Kopf der Säule (49);
- einen Stufenkompressor (25), der mit den Mitteln zur Gewinnung des Kopfgasstroms (69) der Säule (49) verbunden ist; und
- Mittel zur Extraktion eines ersten Teils (16) des Kopfgasstroms (69), die angesteckt sind an eine mittlere Druckstufe (29D) des Kompressors (25), um einen Brenngasstrom zu bilden;
Wobei der zweite Kühlkreislauf (21) umfasst
- Mittel zur Bildung eines Ausgangsstroms an Kühlflüssigkeit (73) aus einem ersten Teil des bei mittlerem Druck komprimierten Kopfgases (69);
- Mittel zur Kompression (39) des Ausgangsstroms an Kühlflüssigkeit (73) bis zu einem hohen Druck PH, der höher als der mittlere Druck PI ist, um einen komprimierten Kühlflüssigkeitsstrom (75) zu bilden;
- einen zweiten Wärmetauscher (33), um den komprimierten Kühlflüssigkeitsstrom (75) zu kühlen;
- Mittel zur Trennung des komprimierten Kühlflüssigkeitsstromes (75), der aus dem zweiten Wärmetauscher (33) austritt, in einen Hauptkühlstrom (79) und einen Unterkühlungsstrom des LNG (77);
- einen dritten Wärmetauscher (35) zur Kühlung des Unterkühlungsstroms (77);
- Mittel zur Einführung des aus dem dritten Wärmetauscher (35) austretenden Unterkühlungsstroms (77) in den ersten Wärmetauscher (19);
- Mittel (37; 101) zur Entspannung des aus dem ersten Wärmetauscher (19) austretenden Unterkühlungsstroms (81) bis auf einen niedrigen Druck PB, der weniger als der mittlere Druck PI beträgt, um einen im Wesentlichen flüssigen Strom (83) zur Unterkühlung des LNG zu bilden;
- Mittel zum Fließen des im Wesentlichen flüssigen Unterkühlungsstroms (83) in den ersten Wärmetauscher, um einen aufgewärmten Unterkühlungsstrom (85) zu bilden;
- eine Hauptturbine (41) zur Entspannung des Hauptkühlstroms (79) deutlich bis auf den niedrigen Druck PB;
- Mittel zur Mischung des aus der Hauptturbine (41) austretenden Kühlstroms mit dem aufgewärmten Unterkühlungsstrom (85), um einen gemischten Strom (87) zu bilden;
- Mittel zum Fließen des gemischten Stroms (87) nacheinander in dem dritten Wärmetauscher (35), dann in dem zweiten Wärmetauscher (33), um einen aufgewärmten gemischten Strom (89) zu bilden;
- Mittel zur Einführung des aufgewärmten gemischten Stroms (89) in den Kompressor (25) auf einer niedrigen Druckstufe (29C), die sich vor der mittleren Druckstufe (29D) befindet.

12. Anlage (9; 99; 104; 125) nach Anspruch 11, **dadurch gekennzeichnet, dass** der hohe Druck PH ungefähr zwischen 40 und 100 bar liegt, vorzugsweise ungefähr zwischen 50 und 80 bar und insbesondere ungefähr zwischen 60 und 75 bar.

13. Anlage (9; 99; 104; 125) nach einem der Ansprüche 11 oder 12, **dadurch gekennzeichnet, dass** der niedrige Druck PB weniger als ungefähr 20 bar beträgt.

14. Anlage (99; 104; 125) nach einem der Ansprüche 11 bis 13, **dadurch gekennzeichnet, dass** die Mittel (37; 101) zur Entspannung des aus dem ersten Wärmetauscher (19) austretenden Unterkühlungsstroms (81) eine Flüssigkeitsexpansionsturbine (101) umfassen.

15. Anlage (9; 99; 104; 125) nach einem der Ansprüche 11 bis 14, **dadurch gekennzeichnet, dass** die Mittel (39) zur Kompression des Ausgangsstroms an Kühlflüssigkeit (73) einen Zusatzkompressor (39) umfassen, der mit der Hauptturbine (41) gekoppelt ist.

16. Anlage (99) nach einem der Ansprüche 11 bis 15, **dadurch gekennzeichnet, dass** der zweite Kühlkreislauf (21) Mittel zur Einführung eines Stroms (92) von C₂-Kohlenwasserstoffen in den Kompressor (25) umfasst, um einen Teil des Ausgangsstroms an Kühlflüssigkeit (73) zu bilden.

17. Anlage (104; 125) nach einem der Ansprüche 11 bis 16, **dadurch gekennzeichnet, dass** der zweite Wärmetauscher (33) Mittel zum Fließen einer sekundären Kühlflüssigkeit (117) umfasst, wobei die Anlage (104; 125) einen dritten Kühlkreislauf (105) umfasst, der sekundäre Mittel (107) zur Kompression der sekundären Kühlflüssigkeit (115), die aus dem dritten Wärmetauscher (35) austritt, sekundäre Mittel (109; 111) zur Kühlung und zur Entspannung der sekundären Kühlflüssigkeit (117), die aus den sekundären Mitteln zur Kompression (107) austritt, und Mittel zur Einführung der sekundären Kühlflüssigkeit (119), die aus den sekundären Mitteln zur Entspannung (111) austritt, in den zweiten Wärmetauscher (33) beinhaltet.

18. Anlage (104; 125) nach Anspruch 17, **dadurch gekennzeichnet, dass** die sekundäre Kühlflüssigkeit (117) Propan und eventuell Ethan enthält.

19. Anlage (9; 99; 104; 125) nach einem der Ansprüche 11 bis 18, **dadurch gekennzeichnet, dass** sie Mittel zum Mischen des unterkühlten LNG-Stroms (59) mit einem unterstützenden Strom (63) aus Erdgas umfasst, und einen vierten Wärmetauscher (51), um den unterstützenden Strom (63) mit dem Kopfgasstrom (69) in Wärmeaustauschbeziehung zu setzen.

## Claims

1. Method for processing a stream (11) of LNG obtained by cooling using a first refrigeration cycle (17), the method being of the type comprising the following steps:
(a) the stream (11) of LNG which has been brought to a temperature of less than -100°C is introduced into a first heat-exchanger (19);
(b) the stream (11) of LNG is sub-cooled in the first heat-exchanger by heat-exchange with a refrigerating fluid (83) in order to form a stream (57) of sub-cooled LNG; and
(c) the refrigerating fluid (83) is subjected to a second semi-open refrigeration cycle (21) which is independent of the first cycle (15),
the method comprising the following steps:
(d) the stream (57) of sub-cooled LNG is expanded in a dynamic manner in an intermediate turbine (47), maintaining this stream substantially in the liquid state;
(e) the stream (59) from the intermediate turbine (47) is cooled and expanded and then introduced into a distillation column (49) ;
(f) a stream (67) of denitrogenated LNG at the bottom of the column (49) and a stream (69) of gas at the top of the column are recovered; and
(g) the top stream (69) of gas is compressed in a stage compressor (25), and, at an intermediate pressure stage (29D) of the compressor (25), a first portion (16) of the top stream (69) of gas which is brought to an intermediate pressure PI is extracted in order to form a stream of combustible gas;
the second refrigeration cycle (21) comprising the following steps:
(i) an initial stream (73) of refrigerating fluid is formed from a second portion of the top gas (69) which has been compressed at the intermediate pressure PI;
(ii) the initial stream (73) of refrigerating fluid is compressed to a high pressure PH which is greater than the intermediate pressure PI in order to form a stream (75) of compressed refrigerating fluid;
(iii) the stream (75) of compressed refrigerating fluid is cooled in a second heat-exchanger (33);
(iv) the stream (75) of compressed refrigerating fluid from the second heat-exchanger (33) is separated into a main cooling stream (79) and a sub-cooling stream (77) of the LNG;
(v) the sub-cooling stream (77) is cooled in a third heat-exchanger (35), then in the first heat-exchanger (19);
(vi) the sub-cooling stream (81) from the first heat-exchanger (19) is expanded to a low pressure PB which is lower than the intermediate pressure PI in order to form a substantially liquid sub-cooling stream (83) of the LNG;
(vii) the substantially liquid sub-cooling stream (83) is evaporated in the first heat-exchanger (19) in order to form a reheated sub-cooling stream (85);
(viii) the main cooling stream (79) is expanded substantially to the low pressure PB in a main turbine (41) and the cooling stream from the main turbine (41) is mixed with the reheated sub-cooling stream (85) in order to form a mixed stream (87);
(ix) the mixed stream (87) is reheated successively in the third heat-exchanger (35), then in the second heat-exchanger (33) in order to form a reheated mixed stream (89); and
(x) the reheated mixed stream (89) is introduced into the compressor (25) at a low pressure stage (29C) located upstream of the intermediate pressure stage (29D).

2. Method according to claim 1, **characterised in that** the high pressure PH is between approximately 40 and 100 bar, preferably between approximately 50 and 80 bar, and in particular between approximately 60 and 75 bar.

3. Method according to either claim 1 or claim 2, **characterised in that** the low pressure PB is lower than approximately 20 bar.

4. Method according to any one of the preceding claims, **characterised in that**, during step (vi), the sub-cooling stream (81) from the first heat-exchanger (19) is expanded in a dynamic manner in a liquid expansion turbine (101).

5. Method according to any one of the preceding claims, **characterised in that**, during step (ii), the initial stream (73) of refrigerating fluid is at least partially compressed in an auxiliary compressor (39) which is coupled to the main turbine (41).

6. Method according to any one of the preceding claims, **characterised in that**, during step (i), a stream (92) of hydrocarbons is introduced into the compressor (25) in order to form a portion of the initial stream (73) of refrigerating fluid.

7. Method according to any one of the preceding claims, **characterised in that**, during step (iii), the compressed stream (75) of refrigerating fluid is brought into a heat-exchange relationship with a secondary refrigerating fluid (117) which circulates in the second heat-exchanger (33), the secondary refrigerating fluid (117) being subjected to a third refrigeration cycle (105) in which it is compressed at the outlet of the second heat-exchanger (33), it is cooled and condensed at least partially, then expanded before it is evaporated in the second heat-exchanger (33).

8. Method according to claim 7, **characterised in that** the secondary refrigerating fluid (117) comprises propane and optionally ethane.

9. Method according to any one of the preceding claims, **characterised in that**, before the expansion of step (e), the stream from the intermediate turbine (47) is mixed with a supplementary stream (63) of natural gas cooled by heat-exchange with the top stream (69) of gas in a fourth heat-exchanger (51).

10. Method according to any one of the preceding claims, **characterised in that** the content in terms of ${C}_{2}^{+}$ of the top gas (69) is such that the stream cooled by the second heat-exchanger (33) is purely gaseous.

11. Installation (9; 99; 104; 125) for processing a stream (11) of LNG obtained by cooling using a first refrigeration cycle (17), the installation (9; 99; 104; 125) being of the type comprising:
- means for sub-cooling the stream (11) of LNG comprising a first heat-exchanger (19) in order to bring the LNG stream into a heat-exchange relationship with a refrigerating fluid (83) ; and
- a second semi-open refrigeration cycle (21) which is independent of the first cycle (15),
- an intermediate turbine (47) for dynamic expansion of the stream (57) of sub-cooled LNG from the first heat-exchanger (19) ;
- means (53, 61) for cooling and expanding the stream (59) from the intermediate turbine (47);
- a distillation column (49) which is connected to the cooling and expansion means (53, 61);
- means for recovering a stream (67) of denitrogenated LNG at the bottom of the column (49), and means for recovering a stream (69) of gas at the top of the column (49),
- a stage compressor (25) which is connected to the means for recovering the stream (69) of gas at the top of the column (49) ; and
- means for extracting a first portion (16) of the top stream (69) of gas tapped at an intermediate pressure stage (29D) of the compressor (25) in order to form a stream of combustible gas;
second refrigeration cycle (21) comprises:
- means for forming an initial stream (73) of refrigerating fluid from a second portion of the top gas (69) compressed to the intermediate pressure;
- means (39) for compressing the initial stream (73) of refrigerating fluid to a high pressure PH which is greater than the intermediate pressure PI in order to form a compressed stream (75) of refrigerating fluid;
- a second heat-exchanger (33) in order to cool the compressed stream (75) of refrigerating fluid;
- means for separating the compressed stream (75) of refrigerating fluid from the second heat-exchanger (33) into a main cooling stream (79) and a sub-cooling stream (77) of the LNG;
- a third heat-exchanger (35) for cooling the sub-cooling stream (77);
- means for introducing the sub-cooling stream (77) from the third heat-exchanger (35) into the first heat-exchanger (19);
- means (37; 101) for expanding the sub-cooling stream (81) from the first heat-exchanger (19) to a low pressure PB which is lower than the intermediate pressure PI in order to form a substantially liquid sub-cooling stream (83) of the LNG;
- means for circulating the substantially liquid sub-cooling stream (83) in the first heat-exchanger in order to form a reheated sub-cooling stream (85);
- a main turbine (41) for expanding the main cooling stream (79) substantially to the low pressure PB;
- means for mixing the cooling stream from the main turbine (41) with the sub-cooling stream (85) which has been reheated in order to form a mixed stream (87);
- means for circulating the mixed stream (87) successively in the third heat-exchanger (35) then in the second heat-exchanger (33) in order to form a reheated mixed stream (89);
- means for introducing the reheated mixed stream (89) in the compressor (25) at a low pressure stage (29C) which is located upstream of the intermediate pressure stage (29D).

12. Installation (9; 99; 104; 125) according to claim 11, **characterised in that** the high pressure PH is between approximately 40 and 100 bar, preferably between approximately 50 and 80 bar and in particular between approximately 60 and 75 bar.

13. Installation (9; 99; 104; 125) according to either claim 11 or claim 12, **characterised in that** the low pressure PB is lower than approximately 20 bar.

14. Installation (99; 104; 125) according to any one of claims 11 to 13, **characterised in that** the means (37; 101) for expanding the sub-cooling stream (81) from the first heat-exchanger (19) comprise a liquid expansion turbine (101).

15. Installation (9; 99; 104; 125) according to any one of claims 11 to 14, **characterised in that** the means (39) for compressing the initial stream (73) of refrigerating fluid comprise an auxiliary compressor (39) which is coupled to the main turbine (41).

16. Installation (99) according to any one of claims 11 to 15, **characterised in that** the second refrigeration cycle (21) comprises means for introducing a stream (92) of hydrocarbons into the compressor (25) in order to form a portion of the initial stream (73) of refrigerating fluid.

17. Installation (104; 125) according to any one of claims 11 to 16, **characterised in that** the second heat-exchanger (33) comprises means for circulating a secondary refrigerating fluid (117), the installation (104; 125) comprising a third refrigeration cycle (105) comprising secondary means (107) for compressing the secondary refrigerating fluid (115) from the third heat-exchanger (35), secondary means (109, 111) for cooling and expanding the secondary refrigerating fluid (117) from the secondary compression means (107), and means for introducing the secondary refrigerating fluid (119) from the secondary expansion means (111) into the second heat-exchanger (33).

18. Installation (104; 125) according to claim 17, **characterised in that** the secondary refrigerating fluid (117) comprises propane and optionally ethane.

19. Installation (9; 99; 104; 125) according to any one of claims 11 to 18, **characterised in that** it comprises means for mixing the stream (59) of sub-cooled LNG with a supplementary stream (63) of natural gas, and a fourth heat-exchanger (51) in order to bring the supplementary stream (63) into a heat-exchange relationship with the top stream (69) of gas.
